# EUROPÄISCHE PATENTSCHRIFT

(11) **EP 3 868 352 B1**
(45) Veröffentlichungstag und Bekanntmachung des Hinweises auf die Patenterteilung: **18.01.2023**
(21) Anmeldenummer: 21020078.8
(22) Anmeldetag: 17.02.2021
(51) Int. Cl.: A61H 3/02

(54) **UNTERARMGEHSTÜTZE**
FOREARM CRUTCH
CANNES-BÉQUILLES

(30) Priorität: 18.02.2020 DE 202020000663 U
(43) Veröffentlichungstag der Anmeldung: 25.08.2021
(73) Patentinhaber: Weiß, Rupert, 95466 Weidenberg, OT Stockau (DE)
(72) Erfinder: Weiß, Rupert, 95466 Weidenberg, OT Stockau (DE)
(74) Vertreter: Pröll, Jürgen

(56) Entgegenhaltungen:
- DE-U1- 20 209 938
- DE-U1-202016 007 561
- DE-U1-202018 000 154
- FR-A1- 2 955 764

## Beschreibung

Die Erfindung richtet sich auf eine Unterarmgehstütze, umfassend ein Stützrohr mit einer unterseitigen Aufstandsfläche, einen von dem Stützrohr in Gehrichtung auskragenden Handgriff sowie eine oberhalb des Handgriffs angeordneten Unterarmschelle oder -manschette zur führenden Aufnahme des Unterarms, wobei der Handgriff sowie die Unterarmschelle oder -manschette zu einem das Stützrohr oben abschließenden, geformten Oberteil integriert sind, und wobei die dem Handgriff abgewandte Seite des geformten Oberteils beim Anlehnen der Unterarmgehstütze an einer Wand oder an einem Möbelstück als Anlagefläche dienen kann.

Eine gattungsgemäße Unterarmgehstütze ist in der Gebrauchsmusterschrift DE 20 2006 010 732 U1 offenbart. Dort wird das Problem angesprochen, dass eine solche Unterarmgehstütze beim Abstellen sehr häufig zum Umfallen neigt. Deswegen wird in diesem Dokument vorgeschlagen, den oberen Teil der Unterarmgehstütze mit einem Überzug aus einem Material mit guter Oberflächenhaftung zu versehen, wobei insbesondere Neopren oder Zellkautschuk als Überzugsmaterial empfohlen wird.

Die Vorerfinderin beugt damit dem seitlichen Wegrutschen einer gattungsgemäßen Unterarmgehstütze vor. Allerdings gibt es noch einen weiteren Grund, weshalb abgestellte Unterarmgehstützen umfallen. Dieser zweite Grund resultiert aus der geringen Aufstandsfläche am unteren Ende des Stützrohrs. Diese Fläche ist einerseits relativ klein, etwa in der Größenordnung von 2 bis 5 cm², und bei einer leicht geneigten Unterarmgehstütze hat davon sogar nur die Randkante Kontakt mit dem Boden. Infolgedessen findet eine abgestellte Unterarmgehstütze nur ein labiles Gleichgewicht vor, und ohne im oberen Anlagepunkt zu rutschen kann sie dennoch um den unteren, sehr kleinen Kontaktbereich seitlich wegrollen und schließlich kippen. Dieser Effekt lässt sich auch durch einen rutschfesten Überzug am oberen Ende des Stützrohrs nicht vermeiden.

Dabei sind zwei unterschiedliche Abstell-Situationen zu unterscheiden: Eine Unterarmgehstütze kann einerseits an eine Wand oder an eine sonstige vertikale Fläche angelehnt werden, wobei dann nur die obere Kante der Unterarmgehstütze in Kontakt mit der Wand oder Fläche tritt, insbesondere im Bereich einer Unterarmschelle oder -manschette. Um in diesem Fall ein Abrutschen und/oder Umfallen zu vermeiden, wurde bereits vorgeschlagen, auf Höhe der Unterarmschelle zwei seitliche Gumminoppen vorzusehen, vgl. die DE 103 08 044 A1.

Andererseits tritt jedoch wohl häufiger der Fall auf, dass eine Wand oder vertikale Anlagefläche nicht vorhanden ist, bspw. wenn jemand in einer Gaststätte an einem mitten im Raum stehenden Tisch Platz nimmt. Dort kann dann die Unterarmgehstütze häufig nur an einer Tischkante angelehnt werden oder bestenfalls an der Rückenlehne eines Stuhls. Dabei kommt nicht die obere Kante der Unterarmgehstütze in Anlage mit der Tischkante oder Stuhllehne, sondern ein Bereich unterhalb der Unterarmschelle oder -manschette, und damit auch unterhalb der bei der DE 193 08 044 A1 vorgesehenen Gumminoppen, so dass jene solchenfalls ein Umfallen nicht verhindern können. Auf Höhe eines Kunststoff-Oberteils oder des Stützrohrs hat die Unterarmgehstütze jedoch meist eine zylindrische Geometrie und neigt daher zu einem seitlichen Wegrollen oder Wegrutschen und damit schließlich zum Umfallen.

Das Dokument DE20209938U offenbart eine Unterarmgehstütze, die alle in dem Oberbegriff des Anspruchs 1 dargelegten technischen Merkmale aufweist.

Aus den Nachteilen des beschriebenen Standes der Technik resultiert das die Erfindung initiierende Problem, eine gattungsgemäße Unterarmgehstütze derart weiterzubilden, dass sie - insbesondere auch bei Anlage an einer etwa horizontal verlaufenden Kante, bspw. eines Möbelstücks - weder zu einem seitlichen Wegrutschen neigt, noch zu einem Rollen oder Kippen um die unterseitige Kontaktfläche.

Die Lösung dieses Problems gelingt bei einer gattungsgemäßen Unterarmgehstütze dadurch, dass eine durch den Schwerpunkt der Unterarmgehstütze und durch die Aufstandsfläche gehende Rollachse bei einer entlang der Rollachse gemessenen Längskoordinate h im Bereich des geformten Oberteils in einem Abstand d(h) in Gehrichtung vor der Anlagefläche verläuft, wobei das geformte Oberteil Im Bereich der Anlagefläche einen von der Rollachse lotrecht durchsetzten Querschnitt aufweist, dem ein Umkreis mit einem maximalen Radius r(h) derart umbeschreibbar ist, dass er wenigstens zwei voneinander entfernte Berührungspunkte mit dem Querschnitt der Anlagefläche aufweist, und wobei gilt, in dem gesamten Abschnitt bei jeder Längskoordinate h zwischen der Längskoordinate h₁ auf Höhe des Handgriffs und der Längskoordinate h₂ auf Höhe der Unterarmschelle oder -manschette: $r \left(h\right) - d \left(h\right) > ε > 0 ,$ mit ε ≥ 1 mm, bspw. ε ≥ 2 mm, bevorzugt ε ≥ 5 mm, oder ε ≥ 10 mm wobei der horizontale Abstand zwischen zwei die Anlagefläche seitlich begrenzenden Randkanten sich von der Höhe des Handgriffs zu der Höhe der Unterarmschelle oder -manschette allmählich vergrößert.

Die Erfindung definiert zunächst eine Rollachse, die einerseits durch die unterseitige Aufstandsfläche läuft, beispielsweise durch deren Mittelpunkt oder durch deren rückwärtigen Kantenbereich, und andererseits durch den Schwerpunkt der Unterarmgehstütze. Dieser Schwerpunkt kann beispielsweise experimentell ermittelt werden, indem man einerseits das horizontal ausgerichtete Stützrohr mit nach untem weisenden Handgriff auf einer quer dazu verlaufenden Kante oder Schneide austariert, um die Höhe des Schwerpunktes entlang der Längsachse des Stützrohrs zu finden, und andererseits den horizontal ausgerichteten Handgriff auf der wiederum quer zum Handgriff verlaufenden Kante oder Schneide derart austariert, dass das Stützrohr eine aufrechte Lage einnimmt, um die Lage des Schwerpunktes in Gehrichtung zu ermitteln. Der tatsächliche Schwerpunkt liegt dann entlang des Stützrohrs auf der zuvor ermittelten Höhe und in Richtung des zur Gehrichtung etwa parallelen Handgriffs um den zuvor ermittelten Betrag vor dem Stützrohr. Diese Vorverlagerung resultiert daraus, dass am oberen Ende des Stützrohrs sowohl der Handgriff als auch die Unterarmschelle oder -manschette jeweils nach vorne auskragen, also den Schwerpunkt nach vorne ziehen.

Die Erfindung hat ferner erkannt, dass eben diese Lage des Schwerpunktes vor dem Stützrohr für die labile Lage einer abgestellten Unterarmgehstütze verantwortlich ist. Dies rührt daher, dass bei einer abgestellten Unterarmgehstütze die solchermaßen definierte Rollachse ähnlich wie das Stützrohr nach hinten geneigt ist, so dass im Falle eines geringfügigen seitlichen Wegkippens der abgestellten Unterarmgehstütze um deren oberen Berührungspunkt im Bereich der Anlagefläche der Schwerpunkt ebenfalls zur Seite rollt und dabei infolge der Neigung des Stützrohrs seine Höhe über dem Boden reduziert. Dadurch wird weitere Energie freigesetzt, die wiederum die seitliche Rollbewegung der abgestellten Unterarmgehstütze speist und also zu einer ungebremsten, ja sogar beschleunigten Fortsetzung der Rollbewegung führt. Diese Bewegung wird also bei einer gattungsgemäßen Unterarmgehstütze nicht aufgehalten, bis diese schließlich umgefallen ist.

Die Erfindung sieht nun jedoch eine besondere Querschnittsgestaltung des Kunststoff-Oberteils im Bereich der rückwärtigen Anlagefläche einer Unterarmgehstütze vor, nämlich dergestalt, dass der Radius r(h) eines um den Querschnitt umbeschriebenen maximalen Kreises, der jedoch noch wenigstens zwei Berührungspunkte mit dem Querschnitt der Anlagefläche aufweist, größer ist als der Abstand d(h) zwischen der Rollachse und der Anlagefläche auf der Höhe h. Eine solche Bemessung hat zur Folge, dass sich bei einem seitlichen Rollen oder Kippen der Unterarmgehstütze auf der Höhe h der Abstand zwischen der Rollachse einerseits und dem rückwärtigen Anlage- oder Kontaktpunkt andererseits vergrößert. Demzufolge verlagert sich der Schwerpunkt bei leicht schräg stehendem Stützrohr nach oben, wofür Energie benötigt wird. Diese Energie wird der Kinetischen Energie der Roll- oder Kippbewegung entzogen und diese Bewegung dadurch abgebremst und schließlich stillgesetzt. Aus dem labilen Gleichgewicht ist dadurch nun ein stabiles Gleichgewicht geworden - die erfindungsgemäße Unterarmgehstütze fällt nicht mehr um.

Indem sich die erfindungsgemäß ausgestaltete Kontaktfläche auf der gesamten Höhe h zwischen der Unterarmschelle oder -manschette einerseits und einem Handgriff andererseits erstreckt, kann die Unterarmgehstütze auf dieser gesamten Höhe an einer horizontalen Kante, bspw. eines Möbels, also z.B. an einer Tischkante oder an der Rückenlehne eines Stuhls oder an der Oberkante einer Kommode, etc., angelegt werden, ohne dass sie umzufallen droht.

Ferner kann sogar vorgesehen sein, dass sich die erfindungsgemäß ausgestaltete Kontaktfläche entlang der gesamten Höhen-Erstreckung h der Rückseite eines die Unterarmschelle oder -manschette einerseits und den Handgriff andererseits integrierenden Oberteils erstreckt. Damit ist eine maximale Sicherheit gegenüber einem versehentlichen Umfallen gegeben.

Es hat sich als günstig erwiesen, dass die zwei seitlichen Randkanten der Anlageflächen bereichsweise seitlich neben dem Stützrohr herlaufen. Diese Maßnahme macht es möglich, der Anlagefläche zwischen den beiden Randkanten eine nahezu beliebige horizontale Querwölbung zu erteilen, um die erfindungsgemäße Bedingung zu erfüllen.

Die Erfindung lässt sich dahingehend weiterbilden, dass die beiden seitlichen Randkanten der Anlagefläche spiegelsymmetrisch zu einer von der Längsachse des Stützrohrs einerseits und der Längsachse des Handgriffs andererseits aufgespannten Ebene verlaufen. Solchenfalls kann die Anlagefläche spiegelsymmetrisch zu einer in Gehrichtung weisenden, vertikalen Mittelebene gestaltet werden, was dazu beiträgt, dass auch der Schwerpunkt der Unterarmgehstütze in dieser Mittelebene liegt und eine Tendenz, seitlich zu kippen, minimal ist.

Der horizontale Abstand zwischen den beiden Randkanten kann im Bereich des Handgriffs etwa dem dortigen Durchmesser der Rohrstütze entsprechen. Dadurch verbreitert sich die Unterarmgehstütze in diesem Bereich nicht und bleibt handlich.

Erfindungsgemäß vergrößert sich der horizontale Abstand zwischen den beiden Randkanten von der Höhe des Handgriffs zu der Höhe der Unterarmschelle oder-manschette allmählich.

Je weiter oben sich ein Anlagepunkt befindet, um so weiter ist der Schwerpunkt der Unterarmgehstütze gegenüber diesem Anlagepunkt in horizontaler Richtung weg verlagert, und um so instabiler ist daher die jeweilige Lage. Um diese zunehmende Instabilität zu kompensieren, kann die Anlagefläche nach oben hin verbreitert werden, so dass der stabile Bereich größer wird.

Aufgrund dieser Erwägungen sollte der horizontale Abstand zwischen den beiden Randkanten im Bereich der Unterarmschelle oder -manschette wenigstens etwa der halben Breite der Unterarmschelle oder -manschette entsprechen.

Es liegt im Rahmen der Erfindung, dass die Wölbungsradien der Randkanten gleich 20 mm sind oder kleiner, beispielsweise gleich 10 mm oder kleiner, vorzugsweise gleich 5 mm oder kleiner, insbesondere gleich 2 mm oder kleiner. Diese Randkanten dürfen durchaus markant ausgeprägt sein, solange davon keine Verletzungsgefahr ausgeht. Je kleiner der betreffende Wölbungsradius ist, um so breiter kann die eigentliche Anlagefläche ausgestaltet sein bei ansonsten gleicher Gesamtbreite der Anordnung.

Die Erfindung erlaubt eine Weiterbildung dahingehend, dass die seitlichen Randkanten gegenüber dem inneren Bereich der Anlagefläche erhaben ausgebildet sind. Demzufolge kann die Anlagefläche querschnittlich konkav gestaltet sein oder sogar eine muldenförmige oder gar fensterförmige Vertiefung aufweisen. Beim Abstellen einer solchen Unterarmgehstütze liegen die eigentlichen Kontaktpunkte dann im Bereich der Randkanten.

Grundsätzlich erlaubt die Erfindung Gestaltungen derart, dass ein horizontaler Querschnitt durch die Anlagefläche zwischen den beiden Randkanten zumindest bereichsweise
a) eben ist, oder
b) konkav gewölbt, oder
c) konvex gewölbt mit einem Wölbungsradius, der wenigstens der halben Länge des Handgriffs entspricht, vorzugsweise wenigstens der gesamten Länge des Handgriffs entspricht, insbesondere wenigstens der doppelten Länge des Handgriffs entspricht. In all diesen Fällen ist die erfindungsgemäße Relation zwischen dem Krümmungsradius der Anlagefläche und dem Abstand zu der Rollachse erfüllt.

Im Rahmen einer ersten, bevorzugten Ausführungsform der Erfindung kann sich die Anlagefläche zwischen den beiden Randkanten ohne Unterbrechung erstrecken. Hierbei handelt es sich um eine vergleichsweise einfache Konstruktion, wobei überdies der Schwerpunkt der Unterarmgehstütze durch die als Gegengewicht zum Handgriff fungierende, erfindungsgemäße Erweiterung nach rückwärts verlagert wird, wodurch das erfindungsgemäße Stabilitätskriterium verbessert wird.

Andererseits ist es auch möglich, dass die Anlagefläche zwischen den beiden Randkanten wenigstens eine Aussparung aufweist. Durch eine Aussparung kann Gewicht eingespart werden, so dass die Unterarmgehstütze insgesamt leichter wird. Andererseits sind für das erfindungsgemäße Stabilitätskriterium die Bereiche nahe den seitlichen Randkanten der Anlagefläche am wertvollsten, weil jene bei einer leichten Verdrehung der angelehnten Unterarmgehstütze um eine zu der Rollachse etwa parallele Achse wirksam werden und schließlich die eigentliche Drehachse bilden und sodann über die Stabilität der Lage entscheiden. Der Bereich zwischen diesen Randkanten ist dagegen von untergeordneter Bedeutung und kann daher ausgespart werden. Es sollte allenfalls darauf geachtet werden, dass die Aussparung symmetrisch zu einer von dem Handgriff und dem Stützrohr aufgespannten Mittelebene ist, um die Gefahr eines Rollmoments bei abgestellter Unterarmgehstütze zu minimieren.

Wenigstens eine derartige Aussparung lässt sich als eine in vertikaler Richtung verlaufende Nut ausbilden, die von zwei Hälften der Anlagefläche an beiden Seiten flankiert wird. Mit einer Aussparung in Form einer die Anlagefläche in vertikaler Richtung vollständig in zwei Hälften unterteilenden Nut kann im Idealfall eine maximale Gewichtsersparnis erzielt werden.

Eine andere mögliche Weiterbildung erfährt die Erfindung dadurch, dass die wenigstens eine Aussparung als ein nach oben offener Schlitz ausgebildet ist, der von der Anlagefläche unten sowie an beiden Seiten begrenzt ist. Insbesondere wenn die seitlichen Randkanten der die Anlagefläche tragenden Verbreiterung nach oben divergieren, konvergieren zwei verbleibende Randbereiche nach unten ähnlich wie bei einem oben offenen "V".

Schließlich ist es auch möglich, dass die wenigstens eine Aussparung als muldenfömige Vertiefung ausgebildet ist, welche von der Anlagefläche wie von einem Rahmen allseitig umgeben ist. Dadurch ist es insbesondere auch möglich, trotz Gewichtsersparnis die seitlichen Randbereiche sowohl unten als auch am oberen Ende miteinander zu verbinden, um eine maximale Stabilität zu erzielen.

Eine weitere Verbesserung der Stabilität erfährt eine erfindungsgemäße Unterarmgehstütze dadurch, dass die Anlagefläche aus einem Material mit einer rauen Oberflächenstruktur besteht. Dann kann eine solche Unterarmgehstütze auch an glatten Oberflächen angelehnt werden, selbst wenn jene aus Edelstahl bestehen, oder aus Sichtbeton, Glas, Fliesen, Naturstein, Rauhfaser, Holz oder Kunststoff oder künstlerisch gestalteten, unebenen Keramikfliesen.

Als weitere Maßnahme kann die Anlagefläche aus einem reibungserhöhenden Material wie bspw. einem Elastomer bestehen oder mit einem solchen Material überzogen sein. Selbst ein Stoffbelag oder eine weiche Polsterung der Anlagefläche ist denkbar, so dass diese sich der betreffende Wand oder Möbelkante anschmiegen kann.

Die Anlagefläche oder insbesondere eine jene tragende Verbreiterung des Kunststoff-Oberteils kann als Gegengewicht zu dem nach vorne weisenden Handgriff ausgebildet und/oder mit einem Gegengewicht dazu versehen sein. Bei einer solchen Konstruktion verlagert sich der Schwerpunkt der Gesamtanordnung entgegen der Gehrichtung nach hinten und rückt also bei abgestellter Unterarmgehstütze näher an eine Möbelkante oder Wand heran, was der Stabilität gegenüber einem Umfallen der Unteramgehstütze zuträglich ist.

Die Erfindung sieht weiterhin vor, dass die Anlagefläche integral mit der Unterarmgehstütze ausgebildet ist. Beispielsweise kann sie zusammen mit dem Handgriff und einer Unterarmschelle oder -manschette als ein gemeinsames Kunststoff-Oberteil gestaltet sein. Sie kann solchenfalls im Rahmen eines einzigen Spritzgußteils hergestellt werden.

Andererseits ist es auch möglich, dass die Anlagefläche separat hergestellt und mit der Unterarmgehstütze verbunden oder verbindbar ist, beispielsweise mittels Klebstoff, einem Klettverschluß, Schrauben, etc. Eine solche Verbindungstechnik erlaubt es, auch herkömmliche Unterarmgehstützen gemäß der vorliegenden Erfindung nachzurüsten.

Erfindungsgemäß ist weiterhin vorgesehen, dass die Anlagefläche mit einem Reflektor versehen ist, welcher bevorzugt nach hinten gerichtet ist. Besser als den Reflektor in die Anlagefläche selbst zu integrieren, kann es jedoch sein, diesen neben, unter oder oberhalb der eigentlichen Anlagefläche anzuordnen, so dass deren Stabilität gegenüber seitlichem Verrutschen nicht beeinträchtigt wird.

Anstelle oder zusätzlich zu einem Reflektor kann die Anlagefläche mit einer rückwärts gerichteten Lichtquelle versehen sein, so dass die Unterarmgehstütze bei Dunkelheit gut sichtbar ist. Wiederum mag es vorteilhaft sein, diese Lichtquelle nicht unmittelbar in die Anlagefläche zu integrieren, sondern neben, über oder unter jener anzuordnen.

Schließlich entspricht es der Lehre der Erfindung, dass eine Batterie oder ein Akku zur Speisung der Lichtquelle in dem Handgriff oder in dem Stützrohr angeordnet ist. Auch in einer nach hinten gerichteten, die eigentliche Anlagefläche tragenden Verbreiterung kann ein Batterie- oder Akkufach angeordnet sein.

Weitere Merkmale, Einzelheiten, Vorteile und Wirkungen auf der Basis der Erfindung ergeben sich aus der folgenden Beschreibung einer bevorzugten Ausführungsform der Erfindung sowie anhand der Zeichnung. Hierbei zeigt:
- Fig. 1: eine herkömmliche Unterarmgehstütze in einer Seitenansicht;
- Fig. 2: eine erste Ausführungsform einer erfindungsgemäßen Unterarmgehstütze in einer Seitenansicht;
- Fig. 3: die Ausführungsform der Erfindung gemäß Fig. 2 in einer perspektivischen Ansicht schräg von hinten, wobei das Stützrohr abgebrochen dargestellt ist;
- Fig. 4: einen Schnitt durch die Fig. 2 entlang der Linie IV - IV;
- Fig. 5: eine zweite Ausführungsform der Erfindung in einer der Fig. 3 entsprechenden Ansicht; sowie
- Fig. 6: eine dritte Ausführungsform der Erfindung in einer der Fig. 3 entsprechenden Ansicht.

Eine Unterarmgehstütze 1 besteht aus einem Stützrohr 2 mit einer unterseitigen Aufstandsfläche 3 zur Abstützung auf einem Boden 4 oder einem sonstigen Untergrund.

Bevorzugt ist die Aufstandsfläche 3 Bestandteil eines Fußstückes 5, welches beispielsweise als Kappe aus Gummi oder einem vergleichbaren Material ausgebildet und auf das untere Ende des Stützrohrs 2 aufgesteckt ist.

Das Stützrohr 2 selbst kann entweder einstückig ausgebildet sein oder teleskopisch ausziehbar.

In letzterem Falle besteht es aus einem unteren Rohr 6 und einem oberen Rohr 7, deren Längsachsen 8, 9 konzentrisch zueinander verlaufen. Eines der beiden Rohre 6, 7 - zumeist das obere - ist im Durchmesser etwas größer und nimmt das andere Rohr in Längsrichtung verschiebbar auf.

Im Fall eines teleskopisch ausziehbaren Stützrohrs 2 ist eine Höhenverstellung vorgesehen, d.h., eine Möglichkeit zur Arretierung der beiden Rohre 6, 7 in unterschiedlichen Zwischenpositionen.

Eine gerasterte Arretierungsmöglichkeit lässt sich beispielsweise dadurch realisieren, dass eines der beiden Rohre 6, 7 - vorzugsweise das äußere Rohr 7 - mit mehreren Bohrungen auf jeweils verschiedenen Höhen ausgebildet sein, worin ein an dem anderen - vorzugsweise inneren - Rohr 6 radial geführter und durch eine Feder nach außen gedrückter Stift einrasten kann. Durch Hineindrücken dieses Stiftes in die betreffende Bohrung werden die zunächst ineinander eingerasteten Rohre 6, 7 gegeneinander verschiebbar und können sodann in einer neuen Position durch Einrasten des Stiftes in eine andere Bohrung wieder aneinander arretiert werden.

Eine stufenlose Verstell- und/oder Arretierungsmöglichkeit ließe sich sich mit einer Schraub- un/oder Klemmtechnik realisieren, wobei die ineinander greifenden Enden der beiden Teile des teleskopierbaren Stützrohrs 2 mit ineinander greifenden Gewindeabschnitten und/oder mit einer Klemmvorrichtung gegeneinander verstellbar und arretierbar ausgestaltet sein könnten.

Am oberen Ende des Stützrohrs 2 befindet sich ein Kunststoff-Oberteil 10, das bevorzugt als Formteil, insbesondere als Spritzgußformteil, ausgebildet ist und einen das Stützrohr 2 nach oben verlängernden Schaft 11 aufweist, mit einem im unteren Schaftbereich davon seitlich auskragenden Handgriff 12 und einer im oberen Schaftbereich angeordneten Unterarmschelle 13 oder -manschette zur führenden Aufnahme des Unterarms.

Der Handriff 12 weist üblicherweise in Gehrichtung nach vorne und kann eine ergonomische Gestaltung mit Mulden für jeden Finger aufweisen und/oder mit einem Reflektor am vorderen Ende ausgestaltet sein. Bevorzugt ist der Handgriff 12 nach vorne leicht ansteigend geneigt, beispielsweise in einem Winkel von 10° bis 30° gegenüber der Horizontalen ansteigend.

Die Unterarmschelle 13 kann zwei seitliche Schenkel 14 aufweisen, welche den Unterarm der betreffenden Person an beien Seiten umgreifen; eine Unterarmmanschette könnte ringförmig geschlossen sein und den Unterarm der betreffenden Person demnach vollkommen umschließen.

Bevorzugt ist der Schaft 11 des Kunststoff-Oberteils 10 aus ergonomischen Gründen gegenüber dem Stützrohr 2 leicht nach hinten geneigt, bspw. um einen Winkel von 10° bis 30°. Die von den beiden Schenkeln 14 der Unterarmschelle 13 oder die von dem Ring einer Unterarmmanschette aufgespannte Ebene wird von der Längsachse des Schaftes 11 des Kunststoff-Oberteils 10 bevorzugt lotrecht durchsetzt, so dass insbesondere die beiden Schenkel 14 der Unterarmschelle 13 in Gehrichtung nach oben geneigt verlaufen.

Auch am oberen Ende der Unterarmschelle 13 oder -manschette kann sich ein nach hinten gerichteter Reflektor befinden.

Beim Abstellen der Unterarmgehstütze 1 dient der obere Bereich der dem in Gehrichtung weisenden Handgriff 12 abgewandten Rückseite des Kunststoff-Oberteils 10 als Anlagefläche 15 gegenüber einer Wand oder einem Möbelstück 16, insbesondere an einer Kante 17 desselben.

Bei der erfindungsgemäßen Ausführungsform 1' gemäß Fig. 2 ist die Anlagefläche 15' in besonderer Weise ausgebildet, um ein Umfallen der Unterarmgehstütze 1' beim Anlehnen an ein Möbelstück 16, insbesondere an eine horizontale Oberkante 17 desselben, zu vermeiden.

Insbesondere ist zu diesem Zweck eine Rollachse 18 definiert, welche die bodenseitige Aufstandsfläche 3 mit dem Schwerpunkt 19 der Unterarmgehstütze 1' verbindet. Da der Schwerpunkt 19 typischerweise nahe an der Längsachse 8, 9 des Stützrohrs 2 liegt, kann die Rollachse 18 mit jener Längsachse 8,9 zusammenfallen oder in einem geringen Abstand zu jener verlaufen, wobei sich in letzterem Fall die Rollachse 18 und die Längsachse 8,9 des Stützrohrs 2 im Bereich der Aufstandsfläche 3 treffen bzw. schneiden.

Entlang der Rollachse 18 ist eine Höhe h definiert, deren Nullpunkt sich im Berührungspunkt der Aufstandsfläche 3 mit dem Boden 4 befindet.

Bevorzugt erstreckt sich die Anlagefläche 15' in Richtung der Längskoordinate h zwischen einer ersten Höhe h₁, wo die (Mittel-) Längsachse des Handgriffs 12 die Rückseite des Oberteils 10 schneidet, und einer zweiten Höhe h₂, wo eine von den (Mittel-). Längsachsen der beiden seitlichen Schenkel 14 der Unterarmschelle 13 aufgespannte Ebene die Rückseite des Oberteils 10 schneidet. Andererseits ist es auch möglich, dass sich die Anlagefläche 15' über die gesamte Höhe h der Rückseite des Oberteils 10 erstreckt.

Ferner ist im Bereich der Anlagefläche 15' auf jeder Höhe h entlang der Rollachse 18 eine Schnittebene Q(h) durch die Anlagefläche 15' definiert, die von der Rollachse 18 lotrecht durchsetzt wird und den Berührungspunkt der Anlagefläche 15' mit der Kante 17 enthält.

Wie Fig. 3 erkennen lässt, ist die eigentliche Anlagefläche 15' durch zwei seitliche Randkanten 20 begrenzt, wobei der Wölbungsradius dieser Randkanten 20 selbst relativ klein sein kann, also beispielsweise in der Größenordnung von 1 mm bis 20 mm.

Der Querschnitt durch die Anlagefläche 15' innerhalb der Schnittebene Q(h) folgt insbesondere zwischen den Randkanten 20 einer Kurve, der sich wenigstens ein Kreis umbeschreiben lässt, welcher die betreffende Kurve in wenigstens zwei voneinander entfernten Kontaktpunkten berührt, beispielsweise im Bereich der beiden Randkanten 20.

Der größte Kreis K, der sich dieser Kurve umbeschreiben lässt, kann zu einer Gerade entartet sein, welche quasi einem Kreis mit einem unendlich großen Radius entspricht, vorausgesetzt, dass eine solche Gerade noch zwei voneinander entfernte Kontaktpunkte zu der Anlagefläche 15' aufweist.

Nun ist eine Voraussetzung für eine stabile Lage der Unterarmgehstütze 1' an der Kante 17 des Möbelstücks 16, dass innerhalb der Schnittebene Q(h) der Abstand v zwischen der Rollachse 18 und der Kante 17 des Möbelstücks 16 bzw. zu dem Berührungspunkt zwischen der Anlagefläche 15' und der Kante 17 des Möbelstücks 16 - wenn die Unterarmstütze 1' derart ausgerichtet ist, dass der Handgriff 12 von der Kante 17 maximal weg weist - kleiner ist als der Radius R des größten, um die Anlagefläche 15' auf der betreffenden Höhe h umbeschreibbaren Kreises.

In diesem Fall würde bei einem seitlichen Wegrollen der Unterarmstütze 1' entlang der Möbelkante 17 die Rollachse 18 gezwungen sein, sich steiler aufzurichten, wodurch der Schwerpunkt 19 nach oben wandern müsste. Infolge dieser Anhebung des Schwerpunktes 19 würde die potentielle Energie zunehmen und der betreffende Energiebetrag würde einer eventuellen, durch die Bewegung hervorgerufenen kinetischen Energie entnommen, mithin die Rollbewegung gebremst und schließlich beendet - die Unterarmgehstütze 1' findet also ein stabiles Gleichgewicht vor und nicht ein labiles Gleichgewicht wie bei einer handelsüblichen Unterarmgehstütze 1.

Wie man der Fig. 3 entnehmen kann, können die Randkanten 20 dem Verlauf bzw. der Breite des Kunststoff-Oberteils 10 auf der jeweiligen Höhe h folgen. In diesem Fall wäre die Anlagefläche 15' im unteren Bereich des Kunststoff-Oberteils 10 schmäler und im oberen Bereich breiter. Dabei kann eine solche Verbreiterung kontinuierlich erfolgen oder in bestimmten Abschnitten stärker als in anderen. Insbesondere findet bei der Ausführungsform gemäß Fig. 3 die Verbreiterung vor allem im oberen Bereich statt, also etwa auf Höhe der Unterarmschelle 13.

Bei der Ausführungsform 1' gemäß Fig. 3 ist die Anlagefläche 15' geschlossen, d.h., frei von Unterbrechungen.

Ein Querschnitt durch diese geschlossene Anlagefläche 15' ist in Fig. 4 zu sehen. Man erkennt, dass diese Fläche eine querschnittlich konvexe Wölbung aufweist. Diese querschnittlich konvexe Wölbung kann einer Kreislinie K folgen oder durch ein Segment einer Kreislinie K approximiert werden, wobei die Kreislinie K durch die Lage ihres Mittelpunktes M sowie durch ihren Radius r definiert ist.

In Fig. 4 wurde der Schnittpunkt P zwischen Kreislinie K und Radius r noch mit dem Durchstoßpunkt der Rollachse 18 durch die betreffende Schnittebene verbunden; diese Verbindungslinie wird mit h bezeichnet. Anhand des Abstandes d zwischen dem Mittelpunkt M der Kreislinie K und der Rollachse 18 lässt sich die Länge der Verbindungslinie v in Abhängigkeit von dem Kippwinkel α der vertikalen Symmetrieebene S der Unterarmgehstütze 1' gegenüber der Kante 17 des Möbelstücks 16 berechnen zu: $v = {\left[{\left(r-d\right)}^{2}+4*r*d*{sin}^{2}\left(α/2\right)\right]}^{\frac{1}{2}} .$

Da die Sinusfunktion in der Umgebung des Nullpunktes des Arguments monoton steigend ist, gilt dies auch für das Quadrat der Sinusfunktion, und zwar vom Nullpunkt ausgehend in beiden Richtungen gleichermaßen.

Mit anderen Worten, wenn α vom Wert 0° in irgendeiner Richtung abweicht, so nimmt die Länge v zu, denn r und d sind Konstanten. v gibt aber für jedes α jeweils den Abstand der Rollachse 18 von der Kante 17 des Möbelstücks an, und damit auch die Höhe des Schwerpunktes der Unterarmgehstütze 1'.

Wenn demnach die Unterarmgehstütze 1' seitlich um einen Winkel α abrollt, nimmt stets die Höhe ihres Schwerpunktes zu, was Energie erfordert. Die Unterarmgehstütze 1' ist demnach in der Lage, ein gewisses Maß an Energie aufzunehmen, bevor sie umfällt. Die Unterarmgehstütze 1' ist damit stabil gegenüber seitlichen Verdrehungen.

Das maßgebende Kriterium hierfür ist, dass sich der Mittelpunkt M der Kreislinie K stets vor dem Durchstoßpunkt der Rollachse 18 durch die betreffende Schnittebene befindet, insbesondere um ein Maß d > 0, oder sogar um ein Maß d >> 0.

Diese erhöhte Stabilität gegenüber einem Umkippen oder seitlichen Wegrutschen der Unterarmgehstütze 1' lässt sich auch mit anderen Geometrien der Anlagefläche 15' erzielen. Die Anlagefläche 15' kann hierzu auch Durchbrechungen wie Fenster oder Spalte aufweisen. Das einzige Kriterium ist, dass es auf der Kreislinie K zwei voneinander beabstandete Punkte P gibt, die sich durch eine Kreislinie K mit einem Radius r miteinander verbinden lassen, dergestalt, dass der Radius r größer ist als der Abstand d zwischen dem Mittelpunkt M der Kreislinie K und dem Durchstoßpunkt der Rollachse 18 durch die Schnittebene.

Dies führt dann bei jedem Kippen - also bei jeder Vergrößerung des Winkels α - dazu, dass sich die Rollachse 18 aufrichtet, wobei sich der auf der Rollachse 18 liegende Schwerpunkt anhebt. Umgekehrt nimmt der Schwerpunkt bei dem Winkel α = 0° die tiefste Lage ein und stabilisiert damit diese Ausrichtung der Unterarmgehstütze 1'.

Wie man der Fig. 2 entnehmen kann, verlagert sich die Anlagefläche 15' im oberen Bereich, des Kunststoffoberteils 10 der Unterarmgehstütze 1' gegenüber der Rollachse 18 nach hinten, also entgegen der Laufrichtung. Dies bedeutet, dass damit bei gleichem Radius r der Kreislinie K der querschnittlich konvexen Wölbung der Mittelpunkt M der Kreislinie K ebenfalls nach hinten wandert, bis möglicherweise das oben erwähnte Stabilitätskriterium, wonach sich der Mittelpunkt M der Kreislinie K vor dem Durchstoßpunkt der Rollachse 18 durch die betreffende Schnittebene befinden soll, im oberen Bereich der Anlagefläche 15' nicht mehr erfüllt sein könnte. Eine wirksame Gegenmaßnahme gegen eine solche Instabilität bei einer Anlage der Unterarmgehstütze 1' im oberen Bereich der Anlagefläche 15' besteht entweder darin, den Krümmungsradius r für die gesamte Anlagefläche 15' nach der Lage der Rollachse 18 im obersten Bereich der Anlagefläche 15' zu berechnen, so dass dann die gesamte Anlagefläche 15' einer Zylindermantelfläche mit einem hinreichend großen Radius r folgen könnte, oder darin, den Krümmungsradius r nicht für die gesamte Anlagefläche 15' konstant zu wählen, sondern an die Lage der Rollachse 18 auf der betreffenden Höhe anzupassen; aus letzterem würde dann eine bspw. kegelförmige Anlagefläche 15' resultieren, die sich von unten nach oben erweitert entsprechend einem auf der Spitze stehenden Kegel.

Bei der Ausführungform 1" gemäß Fig. 5 weist die Anlagefläche 15" dagegen eine muldenförmige oder fensterartige Ausnehmung 21 auf, die von dem verbleibenden Teil der Anlagefläche 15" ähnlich dem in sich geschlossenen Rahmen eines Fensters vollständig umgeben wird.

Bei der Ausführungform 1⁽³⁾ gemäß Fig. 6 ist die Anlagefläche 15⁽³⁾ dagegen von einer schlitzförmigen, nach oben offenen Einkerbung 22 unterbrochen, die von dem verbleibenden Teil der Anlagefläche 15" ähnlich einem U-förmigen Rahmen seitlich sowie unten umgriffen wird.

Im Rahmen einer weiteren, nicht dargestellten Ausführungsform könnte diese schlitzförmige Einkerbung 22 die Anlagefläche 15⁽³⁾ sogar vollständig durchsetzen, so dass die Anlagefläche 15⁽³⁾ dadurch in zwei voneinander getrennte Hälften zerfiele.

Im Hinblick auf das in Verbindung mit Fig. 4 erläuterte Stbilitätskriterium, wonach der Mittelpunkt M einer die Anlagefläche 15', 15", 15⁽³⁾ beschreibenden oder approximierenden Kreislinie K in Laufrichtung gesehen vor der Rollachse 18 liegen soll, ist bei den Ausführungsformen gemäß Fig. 5 und 6 eine geeignete Kreislinie zu suchen, welche die von Unterbrechungen oder Ausnehmungen durchsetzte, verbleibende Anlagefläche 15", 15⁽³⁾ approximiert. Hierzu kann entweder die Wölbung der verbleibenden Stege der Anlagefläche 15", 15⁽³⁾ verwendet werden, oder nötigenfalls kann hierfür auch eine gerade Linie verwendet werden, welche die beiden hintersten Kanten der beiden Hälften der 15", 15⁽³⁾ verbindet. Bei einem derartigen Grenzfall einer geraden Linie liegt der Mittelpunkt M im Unendlichen, und obzwar dies nicht zwingend ist, kann im Hinblick auf das erfindungsgemäße Stabilitätskriterium angenommen werden, dass sich dieser Mittelpunkt M unendlich weit vor der Rollachse 18 befindet, mithin eine solche Verbindungsgerade das Stabilitätskriterium erfüllt. Zu suchen ist also stets nach einer Querwölbung mit dem größtmöglichen positiven Krümmungsradius, dessen Mittelpunkt vor der Rollachse 18 liegt; bei einer derartigen Approximation ist nur eine Übereinstimmung in wenigstens zwei voneinander beabstandeten Punkten zu verlangen. Eine Zweiteilung der Anlagefläche 15", 15⁽³⁾ wie in den Figuren 5 und 6 erfüllt dieses Kriterium stets, weil hier immer eine Verbindungsgerade gefunden werden kann, welche diese Voraussetzungen mitbringt.

Bei der vorliegenden Erfindung kann die Rollachse 18 mit der Längsachse 8, 9 des Stützrohrs 2 zusammenfallen oder bevorzugt hinter jener Längsachse 8, 9 liegen, wodurch sich der Abstand zwischen der Rollachse 18 und der Kante 17 ggf. weiter verringert. Dies kann dadurch erreicht werden, dass die Anlagefläche 15, 15', 15", 15⁽³⁾ an der Rückseite einer Verbreiterung 23 des Kunststoff-Oberteils 10, 10', 10", 10⁽³⁾ angeordnet ist. Das Gewicht dieser Verbreiterung 23 verlagert den Schwerpunkt 19 nach hinten, also in Richtung zu der Anlagefläche 15, 15', 15", 15⁽³⁾.

Eine solche Verbreiterung 23 kann wahlweise mit dem Kunststoff-Oberteil 10, 10', 10", 10⁽³⁾ integriert sein oder als separates, an einer bestehenden Unterarmgehstütze 1, 1', 1", 1⁽³⁾ nachträglich ansetzbares Teil hergestellt werden,. Dabei kann die Verbindung eines solchen separaten Verbreiterungs-Teils 23 mit dem Kunststoff-Oberteil 10, 10', 10", 10⁽³⁾ der Unterarmgehstütze 1, 1', 1", 1⁽³⁾ auf mannigfaltigen Wegen bewirkt werden, bspw. mittels Klebstoff, einem Klettverschluss, Schrauben, etc.

Die eigentliche Anlagefläche 15, 15', 15", 15⁽³⁾ der Unterarmgehstütze 1, 1', 1", 1⁽³⁾ kann aus einem rutschhemmenden Material hergestellt oder mit einem rutschhemmenden Belag versehen sein, beispielsweise aus Gummi od. dgl., und/oder sie kann mit einer rutschhemmenden Struktur versehen sein, bspw. mit einer Riffelung oder Wellung, oder mit Noppen, etc.

Auch im Fall einer nach hinten verlagerten Anlagefläche 15, 15', 15", 15⁽³⁾ kann an der Rückseite der Unterarmgehstütze 1, 1', 1", 1⁽³⁾ ein Reflektor vorgesehen sein, beispielsweise in einem Abschnitt oberhalb der Anlagefläche 15, 15', 15", 15⁽³⁾.

### Bezugszeichenliste

- 1: Unterarmgehstütze
- 2: Stützrohr
- 3: Aufstandsfläche
- 4: Boden
- 5: Fußstück
- 6: Rohr
- 7: Rohr
- 8: Längsachse
- 9: Längsachse
- 10: Kunststoff-Oberteil
- 11: Schaft
- 12: Handgriff
- 13: Unterarmschelle
- 14: Schenkel
- 15: Anlagefläche
- 16: Möbelstück
- 17: Kante
- 18: Rollachse
- 19: Schwerpunkt
- 20: Randkante
- 21: Ausnehmung
- 22: Einkerbung
- 23: Verbreiterung

## Patentansprüche

1. Unterarmgehstütze (1), umfassend ein Stützrohr (2) mit einer unterseitigen Aufstandsfläche (3), einen von dem Stützrohr (2) in Gehrichtung auskragenden Handgriff (12) sowie eine oberhalb des Handgriffs (12) angeordnete Unterarmschelle (13) oder -manschette zur führenden Aufnahme des Unterarms, wobei der Handgriff (12) sowie die Unterarmschelle (13) oder -manschette zu einem das Stützrohr (2) oben abschließenden, geformten Oberteil (10) integriert sind, und wobei die dem Handgriff (12) abgewandte Seite des geformten Oberteils (10) beim Anlehnen der Unterarmgehstütze (1) an einer Wand oder an einem Möbelstück (16) als Anlagefläche (15) ausgebildet ist, wobei
a) eine durch den Schwerpunkt (19) der Unterarmgehstütze (1) und durch die Aufstandsfläche (3) gehende Rollachse (18) bei einer entlang der Rollachse (18) gemessenen Längskoordinate (h) im Bereich des geformten Oberteils (10) in einem Abstand (d(h)) in Gehrichtung vor der Anlagefläche (15) verläuft,
b) wobei das geformte Oberteil (10) im Bereich der Anlagefläche (15) einen von der Rollachse (18) lotrecht durchsetzten Querschnitt aufweist, dem ein Umkreis mit einem maximalen Radius (r(h)) derart umbeschreibbar ist, dass er wenigstens zwei voneinander entfernte Berührungspunkte mit dem Querschnitt der Anlagefläche (15) aufweist,
**dadurch gekennzeichnet, dass**
c) in dem gesamten Abschnitt bei jeder Längskoordinate (h) zwischen der Längskoordinate (h₁) auf Höhe des Handgriffs (12) und der Längskoordinate (h₂) auf Höhe der Unterarmschelle (13) oder -manschette durchgehend gilt: $r \left(h\right) - d \left(h\right) > ε > 0 ,$ mit ε ≥ 1 mm, bspw. ε ≥ 2 mm, bevorzugt ε ≥ 5 mm, oder ε ≥ 10 mm,
d) wobei der horizontale Abstand zwischen zwei die Anlagefläche (15) seitlich begrenzenden Randkanten (20) sich von der Höhe des Handgriffs (12) zu der Höhe der Unterarmschelle (13) oder -manschette allmählich vergrößert.

2. Unterarmgehstütze (1) nach Anspruch 1, **dadurch gekennzeichnet, dass** sich die Anlagefläche (15) über die gesamte Längserstreckung (h) des Oberteils (10) erstreckt, wobei entlang der gesamten Längserstreckung (h) des Oberteils (10) bei jeder Längskoordinate (h) durchgehend gilt: $r \left(h\right) - d \left(h\right) > ε > 0 ,$ mit ε ≥ 1 mm, bspw. ε ≥ 2 mm, bevorzugt ε ≥ 5 mm, oder ε ≥ 10 mm.

3. Unterarmgehstütze (1) nach Anspruch 1 oder 2, **dadurch gekennzeichnet, dass** die zwei seitlichen Randkanten (20) der Anlagefläche (15) zumindest bereichsweise seitlich neben dem Stützrohr herlaufen, vorzugsweise wobei die beiden seitlichen Randkanten (20) der Anlagefläche (15) spiegelsymmetrisch zu einer von der Längsachse (8,9) des Stützrohrs (2) einerseits und der Längsachse des Handgriffs (12) andererseits aufgespannten Ebene verlaufen.

4. Unterarmgehstütze (1) nach einem der Ansprüche 1 bis 3, **dadurch gekennzeichnet, dass** der horizontale Abstand zwischen den beiden Randkanten (20) im Bereich des Handgriffs (12) etwa dem dortigen Durchmesser des Stützrohrs (2) entspricht.

5. Unterarmgehstütze (1) nach einem der Ansprüche 1 bis 4, **dadurch gekennzeichnet, dass** der horizontale Abstand zwischen den beiden Randkanten (20) im Bereich der Unterarmschelle (13) oder -manschette wenigstens etwa der halben Breite der Unterarmschelle (13) oder -manschette entspricht.

6. Unterarmgehstütze (1). nach einem der Ansprüche 1 bis 5, **dadurch gekennzeichnet, dass** die Wölbungsradien der Randkanten (20) gleich 20 mm sind oder kleiner, beispielsweise gleich 10 mm oder kleiner, vorzugsweise gleich 5 mm oder kleiner, insbesondere gleich 2 mm oder kleiner.

7. Unterarmgehstütze (1) nach einem der Ansprüche 1 bis 6, **dadurch gekennzeichnet, dass** die seitlichen Randkanten (20) gegenüber der Anlagefläche (15) erhaben ausgebildet sind.

8. Unterarmgehstütze (1) nach einem der Ansprüche 1 bis 7, **dadurch gekennzeichnet, dass** ein horizontaler Querschnitt durch die Anlagefläche (15) zwischen den beiden Randkanten (20) zumindest bereichsweise
a) eben ist, oder .
b) konkav gewölbt, oder
c) konvex gewölbt mit einem Wölbungsradius, der wenigstens der halben Länge des Handgriffs (12) entspricht, vorzugsweise wenigstens der gesamten Länge des Handgriffs (12) entspricht, insbesondere wenigstens der doppelten Länge des Handgriffs (12) entspricht.

9. Unterarmgehstütze (1) nach einem der Ansprüche 1 bis 8, **dadurch gekennzeichnet, dass** die Anlagefläche (15) sich zwischen den beiden Randkanten (20) ohne Unterbrechung erstreckt.

10. Unterarmgehstütze (1) nach einem der Ansprüche 1 bis 9, **dadurch gekennzeichnet, dass**, die Anlagefläche (15) zwischen den beiden Randkanten (20) wenigstens eine Aussparung aufweist.

11. Unterarmgehstütze (1) nach Anspruch 10, **dadurch gekennzeichnet, dass** die wenigstens eine Aussparung
a) als eine in vertikaler Richtung verlaufende Nut ausgebildet ist, die von zwei Hälften der Anlagefläche (15) an beiden Seiten flankiert wird, oder
b) als ein nach oben offener Schlitz (22) ausgebildet ist, der von der Anlagefläche (15) unten sowie an beiden Seiten begrenzt ist, oder
c) als muldenförmige Vertiefung (21) ausgebildet ist, welche von der Anlagefläche (15) wie von einem Rahmen allseitig umgeben ist.

12. Unterarmgehstütze (1) nach einem der vorhergehenden Ansprüche, **dadurch gekennzeichnet, dass** die Anlagefläche (15)
a) aus einem Material mit einer rauen Oberfläche besteht, so dass sie auch entlang von glatten Flächen wie beispielsweise aus Sichtbeton, Rauhfaser, Fliesen, Glas, Naturstein, Holz, Kunststoff, Edelstahl oder künstlerisch gestalteten, unebenen Keramikfliesen, nicht abrutschen kann, und/oder
b) aus einem reibungserhöhenden Material wie bspw. einem Elastomer besteht oder mit einem solchen Material überzogen ist.

13. Unterarmgehstütze (1) nach einem der vorhergehenden Ansprüche, **dadurch gekennzeichnet, dass** die Anlagefläche (15) als Gegengewicht zu dem nach vorne weisenden Handgriff (12) ausgebildet und/oder mit einem Gegengewicht dazu versehen ist.

14. Unterarmgehstütze (1) nach einem der vorhergehenden Ansprüche, **dadurch gekennzeichnet, dass** die Anlagefläche (15)
a) integral mit der Unterarmgehstütze (13) ausgebildet ist, oder
b) separat hergestellt und mit der Unterarmgehstütze (13) verbunden oder verbindbar ist.

15. Unterarmgehstütze (1) nach einem der vorhergehenden Ansprüche, **dadurch gekennzeichnet, dass** die Anlagefläche (15)
a) mit einem Reflektor versehen ist, und/oder
b) mit einer rückwärts gerichteten Lichtquelle versehen ist, zu deren Speisung bevorzugt eine Batterie oder ein Akku in dem Handriff (12) oder in dem Stützrohr (2) angeordnet ist.

## Claims

1. Forearm walking support (1) comprising a support tube (2) with a contact surface (3) on the underside, a handle (12) projecting from the support tube (2) in the walking direction, and a forearm clamp (13) or sleeve arranged above the handle (12) for guiding the reception of the forearm, wherein the handle (12) and the forearm clamp (13) or sleeve are integrated to form a shaped upper part (10) terminating the support tube (2) at the top, and wherein the side of the shaped upper part (10) facing away from the handle (12) is formed as a contact surface (15) when the forearm support (1) is leaned against a wall of a piece of furniture (16), wherein
a) a rolling axis (18) passing through the center of gravity (19) of the forearm walking support (1) and through the contact surface (3) extends at a distance (d(h)) in the walking direction in front of the contact surface (15) in the region of the shaped upper part (10) with a longitudinal coordinate (h) measured along the rolling axis (18),
b) wherein the shaped upper part (10) has, in the region of the contact surface (15), a cross-section through which the rolling axis (18) passes perpendicularly, which cross section having a circumference with a maximum radius (r(h)), which can be circumscribed in such a way that it has at least two points of contact with the cross-section of the contact surface (15) which are distant from one another,
**characterized in that**
c) in the entire section at each longitudinal coordinate (h) between the longitudinal coordinate (h₁) at the level of the handle (12) and the longitudinal coordinate (h₂) at the level of the forearm clamp (13) or sleeve applies: $r \left(h\right) - d \left(h\right) > ε > 0 ,$ with ε ≥ 1 mm, for with example ε ≥ 2 mm, preferably ε ≥ 5 mm, or ε ≥ 10 mm.
d) wherein the horizontal distance between two marginal edges (20) laterally bounding the contact surface (15) gradually increases from the height of the handle (12) to the height of the forearm clamp (13) or sleeve.

2. Forearm walking support (1) according to claim 1, **characterized in that** the contact surface (15) extends over the entire longitudinal extension (h) of the upper part (10), wherein along the entire longitudinal extension (h) of the upper part (10) applies continuously at each longitudinal coordinate (h): $r \left(h\right) - d \left(h\right) > ε > 0 ,$ with ε ≥ 1 mm, for with example ε ≥ 2 mm, preferably ε ≥ 5 mm, or ε ≥ 10 mm.

3. Forearm walking support (1) according to claim 1 or 2, **characterized in that** the two lateral marginal edges (20) of the contact surface (15) run at least in regions laterally next to the support tube, preferably the two lateral marginal edges (20) of the contact surface (15) running mirror-symmetrically to a plane spanned by the longitudinal axis (8, 9) of the support tube (2) on the one hand and the longitudinal axis of the handle (12) on the other hand.

4. Forearm walking support (1) according to one of claims 1 to 3, **characterized in that** the horizontal distance between the two edges (20) in the region of the handle (12) corresponds approximately to the diameter of the support tube (2).

5. Forearm walking support (1) according to one of claims 1 to 4, **characterized in that** the horizontal distance between the two edges (20) in the region of the forearm clamp (13) or sleeve corresponds at least approximately to half of the width of the forearm clamp (13) or sleeve.

6. Forearm walking support (1) according to one of claims 1 to 5, **characterized in that** the radii of curvature of the marginal edges (20) are equal to 20 mm or less, for example equal to 10 mm or less, preferably equal to 5 mm or less, in particular equal to 2 mm or less.

7. Forearm walking support (1) according to one of the claims 1 to 6, **characterized in that** the lateral marginal edges (20) are designed to be raised in relation to the bearing surface (15) .

8. Forearm walking support (1) according to any one of claims 1 to 7, **characterized in that** a horizontal cross-section through the contact surface (15) between the two marginal edges (20) is at least in regions
a) planar, or
b) concavely curved, or
c) convexly curved with a radius of curvature which corresponds to at least half the length of the handle (12), preferably at least the entire length of the handle (12), in particular at least twice the length of the handle (12).

9. Forearm walking support (1) according to one of claims 1 to 8, **characterized in that** the contact surface (15) extends between the two marginal edges (20) without interruption.

10. Forearm walking support (1) according to one of claims 1 to 9, **characterized in that** the contact surface (15) has at least one recess between the two marginal edges (20).

11. Forearm walking support (1) according to claim 10, **characterized in that** said at least one recess
a) is designed as a groove extending in the vertical direction flanked by two halves of the contact surface (15) on both sides, or
b) is designed as an upwardly open slot (22) which is bounded by the contact surface (15) at the bottom and on both sides, or
c) is designed as a trough-shaped deepening (21) which is surrounded by the contact surface (15) as by a frame.

12. Forearm walking support (1) according to one of the preceding claims, **characterized in that** the contact surface (15)
a) is made of a material with a rough surface, so that it can also be used along smooth surfaces such as those made of exposed concrete, woodchip, tiles, glass, natural stone, wood, plastic, stainless steel or artistically designed uneven ceramic tiles, cannot slip off, and/or
b) is made of or coated with a friction-enhancing material such as an elastomer or is coated with such a material.

13. Forearm walking support (1) according to one of the preceding claims, **characterized in that** the contact surface (15) is designed as a counterweight to the forward-facing handle (12) and/or is provided with a counterweight thereto.

14. Forearm walking support (1) according to one of the preceding claims, **characterized in that** the contact surface (15)
a) is integral with the forearm clamp (13), or
b) manufactured separately and is connected or connectable to the forearm clamp (13).

15. Forearm walking support (1) according to one of the preceding claims, **characterized in that** the contact surface (15)
a) is provided with a reflector, and/or
b) is provided with a rearwardly directed light source, for the power supply of which a battery or accumulator is preferably arranged in the hand grip (12) or in the support tube (2).

## Revendications

1. Canne-béquille (1), comprenant un tube de support (2) avec une surface de contact au sol (3) sur le côté inférieur, une poignée (12) dépassant du tube de support (2) dans la direction de la marche ainsi qu'un collier ou une manchette d'avant-bras (13) agencé au-dessus de la poignée (12) pour recevoir l'avant-bras de manière guidée, la poignée (12) ainsi que le collier (13) ou la manchette d'avant-bras étant intégrés à une partie supérieure façonnée (10) terminant le tube de support (2) en haut, et le côté de la partie supérieure façonnée (10) détourné de la poignée (12) étant réalisé sous forme de surface d'appui (15) lors de l'appui de la canne-béquille (1) contre un mur ou contre un meuble (16),
a) un axe de roulement (18) passant par le centre de gravité (19) de la canne-béquille (1) et par la surface de contact au sol (3) s'étendant, pour une coordonnée longitudinale (h) mesurée le long de l'axe de roulement (18), dans la zone de la partie supérieure façonnée (10) à une distance (d(h)) dans la direction de la marche devant la surface d'appui (15),
b) la partie supérieure façonnée (10) présentant, dans la zone de la surface d'appui (15), une coupe transversale traversée verticalement par l'axe de roulement (18), autour de laquelle peut être décrit un cercle d'un rayon maximal (r(h)) de telle sorte qu'il présente au moins deux points de contact éloignés l'un de l'autre avec la coupe transversale de la surface d'appui (15),
**caractérisée en ce que**
c) dans toute la section, pour chaque coordonnée longitudinale (h), entre la coordonnée longitudinale (h₁) à hauteur de la poignée (12) et la coordonnée longitudinale (h₂) à hauteur du collier ou de la manchette d'avant-bras (13), on a : $r \left(h\right) - d \left(h\right) > ε > 0 ,$ avec ε ≥ 1 mm, par exemple ε ≥ 2 mm, de préférence ε ≥ 5 mm, ou ε ≥ 10 mm,
d) la distance horizontale entre deux arêtes de bord (20) délimitant latéralement la surface d'appui (15) augmentant progressivement de la hauteur de la poignée (12) à la hauteur du collier ou de la manchette d'avant-bras (13).

2. Canne-béquille (1) selon la revendication 1, **caractérisée en ce que** la surface d'appui (15) s'étend sur toute l'extension longitudinale (h) de la partie supérieure (10), avec de manière continue le long de toute l'extension longitudinale (h) de la partie supérieure (10) pour chaque coordonnée longitudinale (h) : $r \left(h\right) - d \left(h\right) > ε > 0 ,$ avec ε ≥ 1 mm, par exemple ε ≥ 2 mm, de préférence ε ≥ 5 mm, ou ε ≥ 10 mm.

3. Canne-béquille (1) selon la revendication 1 ou 2, **caractérisée en ce que** les deux arêtes de bord latérales (20) de la surface d'appui (15) s'étendent au moins par zones latéralement à côté du tube de support, de préférence les deux arêtes de bord latérales (20) de la surface d'appui (15) s'étendant selon une symétrie spéculaire par rapport à un plan défini par l'axe longitudinal (8, 9) du tube de support (2) d'une part et l'axe longitudinal de la poignée (12) d'autre part.

4. Canne-béquille (i) selon l'une quelconque des revendications 1 à 3, **caractérisée en ce que** la distance horizontale entre les deux arêtes de bord (20) dans la zone de la poignée (12) correspond approximativement au diamètre du tube de support (2) à cet endroit.

5. Canne-béquille (1) selon l'une quelconque des revendications 1 à 4, **caractérisée en ce que** la distance horizontale entre les deux arêtes de bord (20) dans la zone du collier ou de la manchette d'avant-bras (13) correspond au moins approximativement à la moitié de la largeur du collier ou de la manchette d'avant-bras (13).

6. Canne-béquille (1) selon l'une quelconque des revendications 1 à 5, **caractérisée en ce que** les rayons de courbure des arêtes de bord (20) sont inférieurs ou égaux à 20 mm, par exemple inférieurs ou égaux à 10 mm, de préférence inférieurs ou égaux à 5 mm, notamment inférieurs ou égaux à 2 mm.

7. Canne-béquille (1) selon l'une quelconque des revendications 1 à 6, **caractérisée en ce que** les arêtes de bord latérales (20) sont réalisées en relief par rapport à la surface d'appui (15).

8. Canne-béquille (1) selon l'une quelconque des revendications 1 à 7, **caractérisée en ce qu'**une coupe transversale horizontale à travers la surface d'appui (15) entre les deux arêtes de bord (20) est, au moins par zones,
a) plane, ou
b) courbée de manière concave, ou
c) courbée de manière convexe avec un rayon de courbure qui correspond au moins à la moitié de la longueur de la poignée (12), de préférence au moins à la longueur totale de la poignée (12), notamment au moins au double de la longueur de la poignée (12).

9. Canne-béquille (1) selon l'une quelconque des revendications 1 à 8, **caractérisée en ce que** la surface d'appui (15) s'étend sans interruption entre les deux arêtes de bord (20).

10. Canne-béquille (1) selon l'une quelconque des revendications 1 à 9, **caractérisée en ce que** la surface d'appui (15) présente au moins un évidement entre les deux arêtes de bord (20).

11. Canne-béquille (1) selon la revendication 10, **caractérisée en ce que** l'au moins un évidement
a) est réalisé sous la forme d'une rainure s'étendant dans la direction verticale, qui est flanquée des deux côtés par deux moitiés de la surface d'appui (15), ou
b) est réalisé sous la forme d'une fente (22) ouverte vers le haut, qui est délimitée par la surface d'appui (15) en bas ainsi que des deux côtés, ou
c) est réalisé sous la forme d'un renfoncement en forme de cuvette (21), qui est entouré de tous côtés par la surface d'appui (15) comme par un cadre.

12. Canne-béquille (1) selon l'une quelconque des revendications précédentes, **caractérisée en ce que** la surface d'appui (15)
a) est constituée d'un matériau ayant une surface rugueuse, de telle sorte qu'elle ne peut pas glisser même le long de surfaces lisses telles que par exemple en béton apparent, papier ingrain, carreaux, verre, pierre naturelle, bois, plastique, acier inoxydable ou carreaux de céramique artistiques non plans, et/ou
b) est constituée d'un matériau augmentant le frottement tel que p. ex. un élastomère ou recouverte d'un tel matériau.

13. Canne-béquille (1) selon l'une quelconque des revendications précédentes, **caractérisée en ce que** la surface d'appui (15) est réalisée sous la forme d'un contrepoids à la poignée (12) orientée vers l'avant et/ou est pourvue d'un contrepoids à celle-ci.

14. Canne-béquille (1) selon l'une quelconque des revendications précédentes, **caractérisée en ce que** la surface d'appui (15)
a) est réalisée d'un seul tenant avec la canne-béquille (13), ou
b) est fabriquée séparément et est reliée ou peut être reliée à la canne-béquille (13).

15. Canne-béquille (1) selon l'une quelconque des revendications précédentes, **caractérisée en ce que** la surface d'appui (15)
a) est pourvue d'un réflecteur, et/ou
b) est pourvue d'une source de lumière orientée vers l'arrière, pour l'alimentation de laquelle est agencée de préférence une pile ou une batterie dans la poignée (12) ou dans le tube de support (2).
